# FASCICULE DE BREVET EUROPEEN

(11) **EP 0 026 009 B1**
(45) Date de publication et mention de la délivrance du brevet: **09.11.1983**
(21) Numéro de dépôt: 80200751.8
(22) Date de dépôt: 07.08.1980
(51) Int. Cl.: B65D 19/26

(54) **Nouvelle palette pour appareil de levage à fourches**
Palette für Gabelstapler
Pallet for a fork-lift apparatus

(30) Priorité: 21.09.1979 BE 878935
(43) Date de publication de la demande: 01.04.1981
(73) Titulaire: Van Nes, Jean, B-1180 Bruxelles (BE)
(72) Inventeur: Van Nes, Jean, B-1180 Bruxelles (BE)

## Description

La présente invention concerne une palette pour élévateurs à fourche qui comprend un plancher solidarisé à des pieds parallèles permettant l'engagement lingitudinal et transversal des fourches sous le plancher, chacun des pieds étant constitué par au moins un élément métallique qui est plié sensiblement symétriquement au moins trois fois, sensiblement à angle droit de chaque côté et dont les extrémités libres sont solidarisées avec la partie médiane non pliée dudit élément métallique.

Une palette du type ci-dessus indiquée est décrite dans le document US-A-1 736 170; cette palette est entièrement métallique. En outre, l'élément constitutif de chacun des pieds de la palette consiste soit en un fer rond forgé ou en une bande métallique.

Des tronçons de tubes métalliques fixés entre eux par soudage forment un plancher qui est lui-même soudé en bouts sur les pieds de la palette. Ce système est donc très onéreux tant en matière qu'en main d'oeuvre.

Le brevet US-A-2 235 647 concerne également une palette entièrement métallique dont les éléments constitutifs sont des fers ronds ou bandes métalliques qui comportent de nombreux goussets de renforcement, fer rond de calage, et dont le plancher est également en métal. C'est donc une palette de coût très élevé tant en soudure qu'ern matière première, dont le poids doit dépasser sensiblement les normes.

Le document CH-A-324549 décrit une palette dont les pieds sont constitués d'un cadre formé par une bande métallique renforcée en son centre par un tronçon de tube métallique et à ses extrémités par une seconde bande nervurée, soudée, avec la nervure dans le sens vertical, afin d'offrir une plus grande résistance à la pression. Le pied ainsi constitué n'a pas la résistance voulue pour éviter le gauchissement; au surplus, le plancher est fixé par rivetage, ce qui demande un préforage tant dans le matériau qui constitue le plancher que dans le cadre qui forme le pied, d'où un prix fort onéreux.

L'invention vise à remédier aux inconvénients précités, et à cet effet elle se propose de réaliser une palette dont chaque pied présente une résistance élevée au gauchissement et permettant un assemblage simple et peu onéreux du plancher sur chacun desdits pieds.

La présente invention a donc pour objet une palette du type ci-dessus indiquée, caractérisée par le fait que l'élément métallique constitutif des pieds consiste en un tube et que le plancher, qui peut être en bois ou en un tout autre matériau, est fixé par cloutage sur lesdits pieds.

Cette caractéristique assure une solidarisation facile et rapide du plancher aux pieds et évite la présence des pointes de clous dans la partie supérieure du pied, évitant ainsi le risque de blessure aux utilisateurs. Les pointes se perdent dans l'épaisseur du tube.

En outre, du fait de leur structure tubulaire, les pieds de la palette selon l'invention présentent une résistance améliorée au gauchissement ou à l'écrasement.

D'autres caractéristiques et avantages de l'invention ressortiront de la description faite ci-après en se reférant aux dessins annexés dans lesquels:
- la figure 1 est une vue en perspective partielle d'une palette selon l'invention dont chacun des pieds est formé d'un seul tube métallique;
- la figure 2 est une vue en élévation de la palette;
- les figures 3 à 6 sont des vues en élévation de palettes analogues avec des pieds à un seul tube;
- les figures 7 à 10 sont des vues en élévation semblables de palettes avec des pieds comprenant deux tubes;
- la figure 11 est une vue de dessous de la palette relative à la figure précédente, et
- la figure 12 est une coupe verticale montrant le montage du plancher sur un pied de la palette.

Chaque palette représentée comprend essentiellement un plancher 1 solidairsé à des pieds 2 parallèles.

Le plancher 1 est formé par exemple de plusieurs planches de bois.

Les pieds 2 sont métalliques et en acier mais pourraient être en matière synthétique. Les pieds 2 délimitent entre eux des passages pour l'engagement longitudinal des fourches d'un élévateur. En outre, les pieds 2 délimitent en eux-mêmes une ou plusieurs ouvertures pour l'engagement transversal de ces fourches.

Dans le premier exemple représenté aux figures 1 et 2, chaque pied est constitué par un seul tube 3 qui présente une section transversale par exemple rectangulaire et relativement plate. Le tube 3 est plié symétriquement trois fois à angle droit de chaque côté, le pliage étant fait du côté de ses grandes faces. De la sorte, le tube 3 forme un double caisson tubulaire comprenant sa partie médiane non pliée 4 formant un longeron inférieur, ses deux parties 5 pliées perpendiculairement à la précédente 4 et formant deux ailes latérales, ses deux parties 6 pliées parallèlement à la première 4 et formant deux demi-longerons supérieurs opposés au longeron inférieur et ses deux extrémités 7 pliées perpendiculairement à la première partie 4 et rabattues jusque contre celle-ci. Pour sa part, le plancher 2 est fixé aux parties pliées 6.

Dans le cas du premier exemple, les extrémités 7 du tube 3 sont adjacentes l'une à l'autre et sont solidarisées par soudures au milieu de la partie médiane non pliée 4, c'est-à-dire au milieu du longeron inférieur du double cadre. Ces extrémités forment donc des entretoises médianes entre les parties pliées latérales 5 pour le pied 2. D'autre part, la partie médiane non pliée 4 opposée au plancher 1 est écrasée sensiblement sur toute sa longueur en sorte d'être plus large que les parties restantes du tube 3.

Ainsi, chaque pied constitue le caisson double précité qui est une construction tubulaire particulièrement solide, robuste et résistant à la flexion et au flambage sous l'effet d'une sollicitation de compression importante appliquée au plancher.

Les pieds 2 délimitent entre eux sous le plancher 1 des passages pour l'engagement lingitudinal des fourches d'un engin élévateur. Les pieds 2 délimitent en eux-mêmes, par leur double caisson ouvert, des ouvertures d'engagement transversal de ces fourches. Dans cet ordre d'idées, il se pourrait que les pieds 2 soient alignés suivant la direction transversale du plancher 1 auquel cas ces pieds délimitent entre eux des passages pour l'engagement transversal des fourches et en eux des ouvertures pour l'engagement lingitudinal de ces fourches.

Dans le deuxième exemple illustré à la figure 3, chaque pied 2 est un double caisson tubulaire se différentiant du précédent uniquement par le fait que les extrémités libres 7 du tube 3 sont distantes l'une de l'autre tout en délimitant avec les parties pliées latérales 5 les deux ouvertures de passage des fourches.

Dans le troisième exemple montré à la figure 4, chaque pied 2 est encore un double caisson tubulaire se distinguant du premier uniquement par le fait que la partie médiane non pliée 4 ou le longeron inférieur n'est écrasé qu'entre ses extrémités et sa partie centrale 8. Les extrémités 7 du tube 3 sont soudées à cette partie centrale 8.

Dans le quatrième exemple relatif à la figure 5, le caisson double tubulaire du pied 2 est retourné ou inversé par rapport à celui du premier cas. Ainsi, la partie médiane non pliée 4 du tube 3 forme le longeron supérieur auquel est solidarisé le plancher 2, tandis que les parties pliées 6 opposées à cette partie médiane 4 constituent deux demilongerons inférieurs d'appui de la palette sur un sol. Il est à noter que la partie médiane 4 n'est pas écrasée comme dans les trois cas précédents.

Dans le cinquième exemple dessiné à la figure 6, le caisson double tubulaire du pied 2 se différentie du précédent par le fait que les extrémités 7 du tube 3 sont distantes l'une de l'autre et que les parties pliées 6 formant les demi-longerons inférieurs sont écrasées et plus larges.

Les autres exemples concernent des palettes du même type dont le plancher 1, présentent des dimensions plus grandes que dans les cinq cas précédents.

Dans le sixième exemple illustré à la figure 7, chaque pied comprend le premier tube 3 et au moins un deuxième tube 9. De préférence, le deuxième tube 9 est identique en section transversale au premier tube 3. A la rigueur, ce deuxième tube 9 peut être analogue à ce premier tube 3.

En fait, le premier tube 3 est plié comme dans le cinquième exemple précité. La partie médiane 4 non pliée forme le longeron supérieur auquel est fixé le plancher 1. Les parties pliées 6 parallèles à la partie médiane 4 forment deux demi-longerons inférieurs relativement courts et sensiblement distants l'un de l'autre. Aucune partie du tube 3 n'est écrasée.

D'autre part, le deuxième tube 9 est plié symétriquement une fois à angle droit de chaque côté. Le deuxième tube 9 forme donc un élément en U dont l'âme 10 et les ailes 11 ne sont pas écrasées. La hauteur des ailes 11 est, par ailleurs, égale à celle des extrémités 7 du premier tube 3.

Le deuxième tube 9 est disposé entre les parties pliées du premier tube 3 de manière que l'âme 10 se trouve dans le prolongement des parties 6 et soit parallèle à la partie médiane 4 non pliée et que les ailes 11 soient adjacentes aux extrémités 7. Comme ces dernières, les ailes 11 sont soudées à la partie médiane 4 non pliée.

Ainsi, les premier et deuxième tubes 3 et 9 forment ensemble un caisson triple tubulaire dans lequel l'âme 10 et les ailes 11 délimitent avec la partie médiane 4 non pliée une ouverture relativement large pour l'engagement des fourches de l'engin élévateur.

Dans une variante du sixième exemple, les ailes 11 du deuxième tube 9 peuvent être respectivement distantes des extrémités 7 du premier tube 3 tout en restant soudées à la partie médiane 4 non pliée de ce premier tube 3.

Le septième exemple montré à la figure 8 concerne une palette devant supporter des charges plus importantes que les cas précédents. A cet effet, les pieds 2 sont identiques à ceux du sixième exemple mais les parties pliées 6 du premier tube 3 et les âmes 10 du deuxième tube 9 portent des planches inférieures 12 identiques à celles du plancher 1. Ces planches 12 forment une semelle inférieure rendant la palette réversible ou à double face.

Le huitième exemple relatif à la figure 9 se différentie du précédent par le fait que l'âme 10 du deuxième tube 9 est plus courte et que les ailes 11 de ce tube 9 sont nettement distantes des extrémités 7 du premier tube 3. En plus, les planches inférieures 12 sont chanfreinées pour permettre le passage d'un transpalette. Dans ce cas, les planches inférieures 12 sont alignées perpendiculairement aux parties pliées 5 à 7 du premier tube 3 et aux ailes 11 du deuxième tube 9 au lieu de l'être parallèlement et s'étendent jusqu'à une distance déterminée des extrémités de ces pieds 2. D'autre part, deux éléments analogues 13 relient les extrémités des éléments 12 et s'étendent perpendiculairement à ceux-ci en étant solidarisés aux pieds 2.

Le neuvième exemple représenté aux figures 10 et 11 est identique au huitième à l'exception que les premiers tubes 3 des pieds 2 ne comportent pas les extrémités 7 et se terminent par les parties 6 pliées parallèlement aux parties médianes 4 non pliées.

Dans les exemples décrits, les planches du plancher 1 et de la semelle 12 éventuelle sont solidarisées aux parties correspondantes des pieds 2 par des clous 14 en acier. Ces clous 14 torsadés, annelés ou analogues sont percutés et enfoncés à travers le bois de ces planches et à travers la paroi adjacente en acier des parties correspondantes des pieds 2. Cependant, les pointes des clous 14 ne touchent pas et ne traversent pas la paroi opposée en acier de ces mêmes parties des pieds 2.

## Revendications

1. Palette pour élévateurs à fourches comprenant un plancher (1) solidarisé à des pieds (2) parallèles permettant l'engagement longitudinal et transversal des fourches sous le plancher (1), chacun desdits pieds (2) étant constitué par au moins un élément métallique qui est plié sensiblement symétriquement au moins trois fois sensiblement à angle droit de chaque côté et dont les extrémités libres (7) sont solidarisées avec la partie médiane non pliée (4) dudit élément métallique, caractérisé en ce que l'élément métallique constitutif des pieds (2) consiste en un tube (3) et que le plancher (1) est fixé par cloutage sur lesdits pieds (2).

2. Palette selon la revendication 1., caractérisée en ce que le cloutage est réalisé au moyen de clous (14) en acier torsadé, annelé ou analogue qui sont percutés à la fois dans la paroi constituée par le plancher (1) et dans la paroi supérieure des pieds (2) sur laquelle s'appuie le plancher (1).

3. Palette selon l'une des revendications 1 ou 2, caractérisée en ce que le tube (3) constitutif des pieds (2) présente une section transversale rectangulaire, son pliage étant fait du côté de ses grandes faces.

4. Palette selon l'une des revendications 1 à 3, caractérisée en ce que le plancher (1) est solidarisé aux parties pliées (6) du tube (3) qui sont opposées à sa partie médiane (4) non pliée.

5. Palette selon la revendication 4, caractérisée en ce que la partie médiane non pliée (4) du tube (3) est au moins partiellement écrasée sur sa longueur.

6. Palette selon l'une des revendications 1 à 5, caractérisée en ce que chaque pied (2) comprend au moins un deuxième tube (9) qui est plié symétriquement une fois à angle droit de chaque côté de façon à former un élément en U qui est disposé entre les extrémités pliées du premier tube (3) avec ses ailes solidarisées à la partie médiane non pliée (4) de ce premier tube.

7. Palette selon la revendication 6, caractérisée en ce que les ailes (11) du deuxième tube (9) sont respectivement adjacentes aux extrémités pliées (7) du premier tube (3).

8. Palette selon la revendication 7, caractérisée en ce que les ailes (11) du deuxième tube (9) sont respectivement distantes des extrémités pliées (7) du premier tube (3).

9. Palette selon l'une des revendications 6 à 8, caractérisée en ce que les parties pliées (6) du premier tube (3) opposées à sa partie médiane non pliée et l'âme non pliée (10) du deuxième tube (9) sont solidarisées à une semelle inférieure utilisable comme plancher.

10. Palette selon la revendication 9, caractérisée en ce que les éléments (12) de la semelle inférieure sont chanfreinés.

## Patentansprüche

1. Palette für Gabelstapler, umfassend einen mit parallel angeordneten Füßen (2) verbundenen Boden (1), was die Längs- und Quereinf- ügung der Gabeln unter dem Boden (1) ermöglicht, wobei jeder der Füße (2) aus mindestens einem Eisenteil (metallischen Element) besteht, das mindestens dreimal genau symmetrisch, an jeder Seite deutlich rechtwinklig, gebogen ist, wobei die freien Enden (7) mit dem nicht gebogenen Mittelteil (4) des besagten Eisenteils fest verbunden sind, dadurch gekennzeichnet, daß das wesentliche metallische Element der Füße (2) aus einem Rohr (3) besteht, und daß der Boden (1) durch Vernagelung an den besagten Füßen (2) befestigt ist.

2. Palette gemäß Anspruch 1, dadurch gekennzeichnet, daß die Vernagelung mittels verdrillten, geringelten oder dergl. Stahlnägeln (14) ausgeführt ist, und sind diese Nägel (14) sowohl in die durch den Boden (1) gebildete Wandfläche eingeschlagen, als auch in die obere Wand der Füße (2), auf die sich der Boden (1) stützt.

3. Palette gemäß einem der Ansprüche 1 oder 2, dadurch gekennzeichnet, daß das die Füße (2) bildende Rohr (3) ein rechteckiges Profil aufweist, wobei es auf der Seite seiner großen Flächen gebogen ist.

4. Palette gemäß einem der Ansprüche 1 bis 3, dadurch gekennzeichnet, daß der Boden (1) an den gebogenen Teilen (6) des Rohres (3) befestigt ist, welche Teile (6) seinem nicht gebogenem Mittelteil (4) gegenüber angeordnet sind.

5. Palette gemäß Anspruch 4, dadurch gekennzeichnet, daß der nicht gebogene Mittelteil (4) des Rohres (3) auf seiner Länge mindestens teilweise zusammengedrückt ist.

6. Palette gemäß einem der Ansprüche 1 bis 5, dadurch gekennzeichnet, daß jeder Fuß (2) mindestens ein zweites Rohr (9) umfaßt, das einmal symmetrisch rechtwinklig an jeder Seite gebogen ist, um ein U-förmiges Element zu bilden, das zwischen den gebogenen Enden des ersten Rohres (3) angeordnet ist, und zwar mit seinen, an den nicht gebogenen Mittelteil (4) dieses ersten Rohres befestigten Flügeln.

7. Palette gemäß Anspruch 6, dadurch gekennzeichnet, daß die Flügel (11) des zweiten Rohres (9) jeweils an die gebogenen Enden (7) des ersten Rohres (3) angrenzen.

8. Palette gemäß Anspruch 7, dadurch gekennzeichnet, daß die Flügel (11) des zweiten Rohres (9) jeweils von den gebogenen Enden (7) des ersten Rohres entfernt sind.

9. Palette gemäß einem der Ansprüche 6 bis 8, dadurch gekennzeichnet, daß die gebogenen Teile (6) des ersten Rohres (3), die gegenüber seinem nicht gebogenen Mittelteil angeordnet sind, und die nicht gebogene Seele des zweiten Rohres (9) mit einer als Boden verwendbaren unteren Sohle verbunden sind.

10. Palette gemäß Anspruch 9, dadurch gekennzeichnet, daß die Elemente (12) der unteren Sohle abgeschrägt sind.

## Claims

1. Pallet for fork-lift apparatus including a floor (1) consolidated to parallel feet (2) allowing for longitudinal and transversal engagement of the forks beneath the floor (1), each of the said feet (2) being comprised of at least one metal component folded more or less symmetrically at least three times perceptibly at right angles to each side, and the free extremities (7) of which are made secure to the unfolded mid-section (4) of the said metal component characterized in that the constituent metal component of the feet (2) consists of a tube (3) and that the floor (1) is nailed onto the said feet (2).

2. Pallet according to claim 1, characterized in that nailing is done using twisted, ringed or similar featured nails (14) which are hammered both into the wall comprised by the floor (1) and into the top wall of the feet (2) on which the floor (1) rests.

3. Pallet according to one of the claims 1 or 2, characterized in that the tube (3) component of the feet (2) has a rectangular cross section, folding being done along the main faces.

4. Pallet according to one of the claims 1 to 3, characterized in that the floor (1) is consolidated to the folded section (6) of the tube (3) which are opposite its unfolded mid-section (4).

5. Pallet according to claim 4, characterized in that the unfolded mid-section (4) of the tube (3) is at least partially flattened over its length.

6. Pallet according to one of the claims 1 to 5, characterized in that each foot (2) comprises at least a second tube (9) which is symmetrically folded once at right angles to each side so as to form a U-shaped element set between the folded extremities of the forst tube (3) with its wings consolidated to the unfolded mid-section (4) of this first tube.

7. Pallet according to claim 6, characterized in that the wings (11) of the second tube (9) are respectively adjacent to the folded extremities (7) of the first tube (3).

8. Pallet according to claim 7, characterized in that the wings (11) of the second tube (9) are respectively set apart from the folded extremities (7) of the first tube (3).

9. Pallet according to one of the claims 6 to 8, characterized in that the folded sections (6) of the first tube (3) opposite its unfolded mid-section and the unfolded core (10) of the second tube (9) are consolidated to a base plate that can be used as a floor.

10. Pallet according to claim 9, characterized in that the elements (12) of the base plate are chamfered.
